# EUROPÄISCHE PATENTSCHRIFT

(11) **EP 1 656 685 B1**
(45) Veröffentlichungstag und Bekanntmachung des Hinweises auf die Patenterteilung: **11.11.2009**
(21) Anmeldenummer: 04764325.9
(22) Anmeldetag: 20.08.2004
(51) Int. Cl.: H01H 13/48, H01H 13/06

(54) **ELEKTRONISCHES BAUELEMENT, INSBESONDERE ELEKTRISCHER SCHALTER**
ELECTRONIC COMPONENT, PARTICULARLY AN ELECTRIC SWITCH
COMPOSANT ELECTRONIQUE, EN PARTICULIER INTERRUPTEUR ELECTRIQUE

(30) Priorität: 23.08.2003 DE 10338903
(43) Veröffentlichungstag der Anmeldung: 17.05.2006
(73) Patentinhaber: Marquardt GmbH, 78604 Rietheim-Weilheim (DE)
(72) Erfinder: RASTEMBORSKI, Axel, 78549 Spaichingen (DE); HELLBECK, Bernd, 72124 Pliezhausen (DE)
(74) Vertreter: Otten, Herbert
(86) Internationale Anmeldenummer: PCT/EP2004/009341
(87) Internationale Veröffentlichungsnummer: WO 2005/020260

(56) Entgegenhaltungen:
- EP-A- 0 880 157
- EP-A- 1 143 469
- DE-A- 3 421 319
- DE-U- 9 105 230
- US-A- 5 055 642
- PATENT ABSTRACTS OF JAPAN Bd. 2003, Nr. 12, 5. Dezember 2003 (2003-12-05) & JP 2003 257271 A (FUJISOKU:KK), 12. September 2003 (2003-09-12)

## Beschreibung

Die Erfindung betrifft einen elektrischen Schalter nach dem Oberbegriff des Patentanspruchs 1.

Solche elektrischen Schalter, die in der Art einer Kurzhubtaste ausgebildet sein können, finden vor allem als Schaltclemente in Tastaturen, Bedienfeldern o. dgl. Verwendung.

Aus der JP 10 255 579 A ist ein in der Art einer Kurzhubtaste ausgebildeter elektrischer Schalter mit einem Gehäuse bekannt, wobei sich im Gehäuse ein Kontaktsystem befindet. Der Schalter besitzt weiter ein Betätigungsorgan zur Einwirkung auf das Kontaktsystem. Das Gehäuse besteht aus einem Sockel und einem Deckel, wobei der flach ausgestaltete Deckel an der Oberseite des Sockels befestigt ist. Als nachteilig hat sich bei diesem Schalter die aufwendig Befestigung des Deckels herausgestellt. Darüber hinaus ist das Gehäuse gegenüber Schadstoffen nicht dicht, so daß der Schalter fehleranfällig ist.

Weiter ist aus der EP 0 743 663 A1 ein elektrischer Schalter bekannt, bei dem der Deckel auf den Sockel aufgestülpt ist. Dadurch übergreift der Deckel den Sockel an der Oberseite sowie wenigstens teilweise an der Seitenfläche. Der Deckel ist mittels Rastlaschen durch Aufrasten an Rastnasen, die an einer Seitenfläche des Sockels befindlich sind, befestigt. Auch diese Befestigung des Deckels ist aufwendig sowie fehleranfällig. Desweiteren sind die seitlich vorstehenden Rastnasen am Sockel nachteilig, die vor allem eine hohe Baugröße des Sockels erforderlich machen.

Ein weiterer elektrischer Schalter, der mittels einer Leuchtdiode beleuchtbar ist, ist in der DE 91 05 230 U1 beschrieben. Bei diesem Schalter besteht das im Gehäuse befindliche Kontaktsystem aus Festkontakten sowie aus einer Schnappscheibe als Schaltkontakt, der mittels eines Betätigungsorgans betätigbar ist. Die Schnappscheibe besitzt in der Mitte ein Loch, durch das die Leuchtdiode hindurchragt.

Schließlich ist noch in der EP 0 880 157 A2 ein elektrischer Schalter in der Art einer Kurzhubtaste gezeigt. Dieser Schalter besitzt ein aus einem Sockel und einem Deckel bestehendes Gehäuse, wobei der Deckel den Sockel an der Oberseite sowie an der Seitenfläche wenigstens teilweise übergreift. Ein Betätigungsorgan dient zur schaltenden Einwirkung auf das im Gehäuse befindliche Kontaktsystem, das aus Festkontakten und einem mittels des Betätigungsorgans betätigbaren Schaltkontakt besteht. Zur Befestigung des Deckels am Sockel weist der Sockel an der dem Deckel abgewandten Unterseite eine Ausnehmung auf, in die ein Ansatz am Deckel in der Art einer Umbördelung derart eingreift, daß der Ansatz im Sockel vollständig sowie bündig mit der Unterseite des Sockels aufgenommen ist. Die elektrischen Anschlüsse für das Kontaktsystem ragen aus dem Sockel heraus.

Der Erfindung liegt die Aufgabe zugrunde, den elektrischen Schalter, im Hinblick auf die Montierbarkeit des Schalters zu verbessern. Insbesondere soll durch Ausgestaltung des Gehäuses der Deckel in einfacher sowie ausfallsicherer Art und Weise am Sockel des elektrischen Schalters montierbar sein.

Diese Aufgabe wird bei einem gattungsgemäßen elektrischen Schalter durch die kennzeichnenden Merkmale des Anspruchs 1 gelöst.

Beim erfindungsgemäßen elektrischen Schalter weist der Sockel an der dem Deckel abgewandten Unterseite zumindest eine Ausnehmung auf. In diese Ausnehmung greift ein laschenartigen Ansatz am Deckel in der Art einer Umbördelung derart hineinragend ein, daß der Ansatz im Sockel vollständig aufgenommen ist. Die Umbördelung ist fertigungstechnisch einfach durchzuführen. Dennoch wird dadurch eine zuverlässige Befestigung des Deckels am Sockel erzielt, wobei das Gehäuse weitgehend dicht gegenüber dem Eindringen von Schadstoffen ist. Da der in die Ausnehmung hineinragende Ansatz allenfalls bündig mit der Unterseite des Sockels ist, also insbesondere nicht über die Unterseite des Sockels überstcht, ist vorteilhafterweise der Schalter aufgrund seiner planen unteren Fläche einfach auf einem Träger, einer Leiterplatte o. dgl. zu montieren.

In besonders einfacher und kostengünstige Weise läßt sich eine Leiterplatte als Sockel für den Schalter verwenden. An der Unterseite des Sockels sind mit den Festkontakten in elektrischer Verbindung stehende elektrische Anschlüsse angeordnet. Der einfachen Montierbarkeit halber für den elektrischen Schalter bietet es sich an, die elektrischen Anschlüsse als Lötflächen in der Art von SMD(Surface Mounted Device)-Anschiüssen auszugestalten. Die ebene untere Fläche des Sockels, auch im Hinblick auf die laschenartigen Ansätze am Deckel, gestattet dann vorteilhafterweise die Verarbeitbarkeit sowie die Bestückung des Schalters in SMD(Surface Mounted Device)-Technik.

Weitere Ausgestaltungen der Erfindung sind Gegenstand der Unteransprüche.

Üblicherweise weist der Deckel sowie der Sockel des elektrischen Schalters eine in etwa rechteckförmige Gestalt mit vier Seiten auf. Es bietet sich dann an, daß vier Ansätze am Deckel in vier dazu korrespondierende Ausnehmungen am Sockel eingreifen, wodurch eine sichere sowie ausreichend Befestigung des Deckels am Sockel erreicht wird. Zweekmäßigerweise sind die Ansätze sowie die Ausnehmungen in etwa mittig den vier Seiten des Deckels sowie des Sockels zugeordnet. In montagefreundlicher Art kann der Ansatz am Deckel in der Art einer von der Seitenfläche zur Unterseite reichenden umgebördelten Lasche ausgebildet sein.

Das Kontaktsystem des Schalters besteht in an sich bekannter Weise aus Festkontakten und einem mittels des Betätigungsorgans betätigbaren Schaltkontakt. Die Festkontakte können an der Oberseite des Sockels im Gehäuse befindlich sein. Damit der Schalter kleinbauend ist, kann der Schaltkontakt als eine Schnappscheibe zur Überbrückung der Festkontakte ausgestaltet sein. Ein besonders gutes taktiles Gefühl für den Benutzer läßt sich dadurch erzielen, indem die Schnappscheibe aus Metall besteht.

Ist der Schalter beleuchtbar ausgestaltet, so befindet sich im Gehäuse ein Leuchtelement, beispielsweise eine Leuchtdiode. Die elektrischen Anschlüsse für das Leuchtelement sind ebenfalls an der Unterseite des Sockels angeordnet. Für die Verarbeitung in SMD(Surface Mounted Deviec)-Technik können die elektrischen Anschlüsse für das Leuchtelement ebenfalls in der Art von Lötflächen ausgestaltet sein.

Die Festkontakte lassen sich als Leiterbahnflächen auf der Oberseite der als Sockel dienenden Leiterplatte ausbilden. Die elektrische Verbindung von dem elektrischen Anschluß an der Unterseite des Sockels zu dem Festkontakt an der Oberseite des Sockels ist mittel einer Leiterbahn und/oder einer Durchkontaktierung ausgestaltet. Damit können die Festkontakte und die elektrischen Verbindungen mittels erprobter und zuverlässiger Leiterplatten-Technologie hergestellt werden.

Das Betätigungsorgan weist einen aus dem Gehäuse ragenden Druckknopf sowie eine auf der Oberseite des Sockels aufliegende Randfläche auf. Der Druckknopf ist mit der Randfläche über einen elastisch einknickbaren Balg verbunden. Weiterhin wirkt der Druckknopf mittels eines Ansatzes auf den Schaltkontakt ein. Eine solche Ausgestaltung spart zum einen Bauteile ein, da die gesamte Funktionalität des Betätigungsorgans mittels eines Teils realisiert ist. Zum anderen ist der Schalter dann auch an der Oberseite des Gehäuses mittels des Betätigungsorgans abgedichtet, was das Eindringen von Schadstoffen in den Schalter verhindert.

Bei einer solchen Ausgestaltung bietet es sich an, daß das Betätigungsorgan wenigstens teilweise, insbesondere dessen Randfläche sowie dessen Balg, aus elastomeren Kunststoff besteht. Beispielsweise kann als elastomerer Kunststoff Silikon verwendet werden. Der Druckknopf besteht wenigstens teilweise, insbesondere an dessen Betätigungsfläche, aus einem harten Kunststoff. Kostengünstig läßt sich dann das Betätigungsorgan in einer ZweiKomponenten-Technik aus dem elastomeren und dem harten Kunststoff herstellen.

Der Robustheit halber kann der Deckel aus Metall bestehen. Der Deckel ist dann in der Art eines Rahmens mit einer Öffnung ausgestaltet, derart daß der Rahmen zum einen die Randfläche des Betätigungsorgans profilartig Übergreift sowie am Sockel festhält und zum anderen den Durchtritt für den Balg des Betätigungsorgans gestattet. Vorteilhafterweise erfüllt der Deckel die Funktion der Aufnahme von weiteren Bauteilen des Schalters, insbesondere des Betätigungsorgans, und deren Befestigung mittels eines Preßdruckes am Sockel. Dieser Preßdruck sorgt zudem für eine dichte Verbindung.

In einer speziellen Weiterbildung für einen beleuchtbaren elektrischen Schalter ist die den Schaltkontakt bildende Schnappscheibe mit einem Loch versehen. Das Leuchtelement ist im Bereich des Lochs auf der Oberseite des Sockels angeordnet, derart daß das vom Leuchtelement abgestrahlte Licht wenigstens teilweise durch das Loch in der Schnappscheibe hindurchtreten kann. Dadurch ist der Schalter trotz zusätzlicher Beleuchtung sehr kompakt ausgestaltet. Weiterhin bietet es sich dann an, daß das Betätigungsorgan wenigstens teilweise aus lichtdurchlässigem Material besteht.

Die Schnappscheibe steht mittels einer dem Loch gegenüberliegenden Auflagerfläche in elektrische Kontakt mit dem einen Festkontakt. Der andere Festkontakt ist ringförmig ausgestaltet sowie korrespondierend zum Rand um das Loch angeordnet. Das Leuchtelement befindet sich in etwa in der Mitte des ringförmigen Festkontaktes. Der Rand um das Loch an der Schnappscheibe ist erhaben gegenüber der Auflagefläche ausgestaltet. Ebenso ist der Ansatz am Druckknopf ringförmig ausgestaltet, wobei der Ansatz mit dem erhabenen Rand um das Loch der Schnappscheibe zu deren Betätigung zusammenwirkt. Dadurch gelangt der erhabene Rand bei Betätigung der Schnappscheibe durch das Betätigungsorgan schnappend in Anlage an den ringförmigen Festkontakt. Eine solche Ausgestaltung gewährleistet eine platzsparende Anordnung des Leuchtelements.

Die mit der Erfindung erzielten Vorteile bestehen insbesondere darin, daß der elektrische Schalter eine lediglich geringe Bauhöhe aufweist, und daher als Kurzhubtaste verwendbar ist. Außerdem ist der Schalter einfach weiterverarbeitbar, insbesondere SMD(Surface Mounted Device)-bestückbar, und läßt sich somit montagefreundlich und kostengünstig in Bedienfeldern einsetzen. Trotz einfacher Ausgestaltung ist das Gehäuse des Schalters weitgehend abgedichtet, womit das Eindringen von Schadstoffen in das Gehäuse wirksam verhindert ist. Der Lötprozeß für den Schalter auf einem Träger, beispielsweise im Bedienfeld, führt damit zu keiner Funktionseinbuße, Vor allem ist das Einwirken einer Temperatur von 260 °C über mindestens 30 Sekunden lang für den Schalter nicht schädlich, womit der Schalter in SMD(Surface Mounted Device)-Teehnologie verarbeitbar ist.

Durch die Erfindung ist es möglich, für den Sockel des elektrischen Schalters eine Leiterplatte zu verwenden und diese mit dem Deckel sowie gegebenenfalls weiteren Bauteilen zu verbinden. Die Leiterplatte bietet wiederum den Vorteil, auf kostengünstige Art Anschlußflächen, elektrische Verbindungen, Kontaktflächen und Bodenteil des elektrischen Schalters in einem Bauteil zu vereinen.

Ein Ausführungsbeispiel der Erfindung mit verschiedenen Ausgestaltungen und Weiterbildungen ist in den Zeichnungen dargestellt und wird im folgenden näher beschrieben. Es zeigen
- Fig. 1: einen elektrischer Schalter in perspektivischer Ansicht,
- Fig. 2: den elektrischen Schalter in Explosions-Darstellung,
- Fig.3: einen Längsschnitt durch den elektrischen Schalter in Fig. 1,
- Fig. 4: den Längsschnitt aus Fig. 3 in perspektivischer Ansicht,
- Fig. 5: den Längsschnitt aus Fig. 3 in einer anderen Perspektive und
- Fig. 6: die Unterseite des elektrischen Schalters.

In Fig. 1 ist ein elektrischer Schalter 1 in perspektivischer Ansicht zu sehen, der in der Art einer Kurzhubtaste ausgestaltet ist. Ein solcher Schalter 1 ist besonders zur Verwendung in Bedienfeldern für Kraftfahrzeuge, für Hausgeräte, für sonstige elektrische Geräte o. dgl. geeignet.

Der Schalter 1 besitzt ein Gehäuse 2. Im Gehäuse 2 befindet sich ein in Fig. 2 sichtbares Kontaktsystem 5. Weiter besitzt der Schalter 1 ein Betätigungsorgan 6, das zur manuellen schaltenden Einwirkung auf das Kontaktsystem 5 durch den Benutzer dient. Das Gehäuse 2 besteht aus einem Sockel 3 und einem Deckel 4, wobei der Deckel 4 am Sockel 3 befestigt ist. Hierzu übergreift der Deckel 4 den Sockel 3 an der Oberseite 7 sowie an der Seitenfläche 9 wenigstens teilweise, wie anhand von Fig. 3 zu erkennen ist. Weiterhin weist der Sockel 3 an der dem Deckel 4 abgewandten Unterseite 8 wenigstens eine Ausnehmung 10 auf. In die Ausnehmung 10 greift ein in der Art einer Lasche ausgestalteter Ansatz 11 am Deckel 4 derart ein, daß der Ansatz 11 im Sockel 3 vollständig aufgenommen ist. Der Ansatz 11 steht also nicht über die Unterseite 8 des Sockels 3 über, sondern ist allenfalls bündig mit der Unterseite 8 des Sockels 3, was deutlich sichtbar gemäß Fig. 3 ist.

Wie der Fig. 6 zu entnehmen ist, ist vorliegend jeder Seitenfläche 9 des in etwa rechteckförmig oder quadratisch ausgestalteten Sockels 3 eine Ausnehmung 10 zugeordnet, so daß der Schalter 1 insgesamt vier Ausnehmungen 10 besitzt. Damit weist auch der rechteckförmige oder quadratische Deckel 4 vier korrespondierende Ansätze 11 zum Eingriff in die Ausnehmungen 10 in der Art einer Umbördelung auf. Die Ansätze 11 sowie die Ausnehmungen 10 sind dabei in etwa mittig den vier Seiten des Deckels 4 sowie des Sockels 3 zugeordnet. Die Umbördelung mittels des von der Seitenfläche 9 zur Unterseite 8 reichenden laschenhaften Ansatzes 11 bewirkt eine sichere Befestigung des Deckels 4 am Sockel 3.

Wie anhand von Fig. 2 zu erkennen ist, besteht das Kontaktsystem 5 aus Festkontakten 12, 13 und einem mittels des Betätigungsorgans 6 betätigbaren Schaltkontakt 14. Die Festkontakte 12, 13 sind an der Oberseite 7 des Sockels 3 im Gehäuse 2 befindlich. Der Schaltkontakt 14 ist als eine Schnappscheibe zur Überbrückung der Festkontakte 12, 13 ausgestaltet. Die Schnappscheibe 14 kann aus Metall bestehen.

Der Sockel 3 besteht aus einer Leiterplatte. In Fig. 6 sichtbare elektrische Anschlüsse 15, 16, die mit den Festkontakten 12, 13 in elektrischer Verbindung stehen, sind an der Unterseite 8 des Sockels 3 angeordnet. Weitere elektrische Anschlüsse 18 für ein im Gehäuse 2 befindliches Leuchtelement 17 sind ebenfalls an der Unterseite 8 des Sockels 3 angeordnet. Bei dem Leuchtelement 17 kann es sich beispielsweise um eine Leuchtdiode handeln. Die elektrischen Anschlüsse 15, 16, 18 sind in der Art von Lötflächen ausgestaltet, derart daß der Schalter 1 in SMD(Surface Mounted Device)-Technik verarbeitbar ist. Die Festkontakte 12, 13 sind als Leiterbahnflächen auf der Oberseite 7 des Sockels 3 ausgebildet, wie anhand von Fig. 2 zu sehen ist. Die elektrische Verbindung von dem elektrischen Anschluß 15, 16, 18 an der Unterseite 8 des Sockels 3 zu dem Festkontakt 12, 13 an der Oberseite 7 des Sockels 3 ist mittels einer Leiterbahn 19 und/oder einer Durchkontaktierung 20 ausgestaltet.

Wie weiter der Fig. 3 oder 4 zu entnehmen ist, weist das Betätigungsorgan 6 einen aus dem Gehäuse 2 ragenden Druckknopf 21 sowie eine auf der Oberseite 7 des Sockels 3 aufliegende Randfläche 23 auf. Der Druckknopf 21 ist mit der Randfläche 23 über einen elastisch einknickbaren Balg 22 verbunden. Mittels eines Ansatzes 24 wirkt der Druckknopf 21 auf den Schaltkontakt 14 ein. Das Betätigungsorgan 6 besteht wenigstens teilweise, und zwar insbesondere dessen Randfläche 23 sowie dessen Balg 22, aus einem elastomeren Kunststoff, beispielsweise aus Silikon. Der Druckknopf 21 besteht wenigstens teilweise, und zwar insbesondere an dessen Betätigungsfläche 25, aus einem harten Kunststoff. Es bietet sich dann an, daß das Betätigungsorgan 6 durch Spritzgießen in einer Zwei-Komponenten-Technik aus elastomeren und harten Kunststoff hergestellt wird.

Der Deckel 4, der aus Metall besteht, ist in der Art eines Rahmens mit einer Öffnung 26 ausgestaltet, wie näher in Fig. 2 gezeigt ist. Dadurch übergreift der Rahmen 4 zum einen profilartig die Randfläche 23 des Betätigungsorgans 6 und hält diese am Sockel 3 fest. Zum anderen gestattet der Rahmen 4 an der Öffnung 26 den Durchtritt für den Balg 22 des Betätigungsorgans 6. Aufgrund der Umbördelung mittels der laschenartigen Ansätze 11 übt der Rahmen 4 somit einen gewissen Anpreßdruck auf im Gehäuse 2 befindlichen Teile zu deren sicheren Befestigung aus. Zusätzlich ist dadurch auch für eine Abdichtung ins Innere des Gehäuses 2 gesorgt, die durch eine in Fig. 4 oder 5 sichtbare Dichtlippe 30 an der Randfläche 23 noch verbessert werden kann.

Wie bereits ausgeführt, ist der elektrische Schalter 1 beleuchtbar ausgestaltet, wozu auf der Leiterplatte 3 ein Leuchtelement 17 befindlich ist. Desweiteren ist gemäß der Fig. 2 die den Schaltkontakt 14 bildende Schnappscheibe mit einem Loch 27 versehen, und das Leuchtelement 17 ist im Bereich des Lochs 27 auf der Oberseite 7 des Sockels 3 angeordnet, derart daß das vom Leuchtelement 17 abgestrahlte Licht wenigstens teilweise durch das Loch 27 in der Schnappscheibe 14 hindurchtreten kann. Darüberhinaus besteht das Betätigungsorgan 6 wenigstens teilweise aus lichtdurchlässigem Material, damit das ausgestrahlte Licht für den Benutzer sichtbar ist.

Wie man anhand der Fig. 3 erkennt, steht die Schnappscheibe 14 mittels einer dem Loch 27 gegenüberliegenden Auflagefläche 28 in elektrischem Kontakt mit dem einen Festkontakt 12. Der andere Festkontakt 13 ist, wie vor allem anhand von Fig. 2 zu erkennen ist, ringförmig ausgestaltet und korrespondierend zum Rand 29 um das Loch 27 an der Schnappscheibe 14 angeordnet. Das Leuchtelement 17 ist in etwa in der Mitte des ringförmigen Festkontaktes 13 angeordnet. Der Rand 29 um das Loch 27 an der Schnappscheibe 14 ist entsprechend der Fig. 3 erhaben gegenüber der Auflagefläche 28 ausgestaltet. Der Ansatz 24 am Druckknopf 21 ist ebenfalls ringförmig ausgestaltet. Der Ansatz 24 wirkt mit dem erhabenen Rand 29 um das Loch 27 der Schnappscheibe 14 zu deren Betätigung zusammen, derart daß der erhabene Rand 29 bei Betätigung der Schnappscheibe 14 durch das Betätigungsorgan 6 schnappend in Anlage an den ringförmigen Festkontakt 13 gelangt. In diesem eingeschalteten Zustand des Schalters 1 sind folglich die beiden Festkontakte 12, 13 von der Schnappscheibe 14 überbrückt. Im ausgeschalteten Zustand des Schalters 1 hingegen ist der erhabene Rand 29 vom Festkontakt 13 entfernt, und somit die elektrische Verbindung zwischen den beiden Festkontakten 12, 13 unterbrochen.

Die Erfindung ist nicht auf das beschriebene und dargestellte Ausführungsbeispiel beschränkt. Sie umfaßt vielmehr auch alle fachmännischen Weiterbildungen im Rahmen der durch die Patentansprüche definierten Erfindung. So kann diese nicht nur wie beschrieben bei einem elektrischen Schalter zum Einsatz kommen, sondern kann auch an sonstigen elektrischen Bauelementen, wie Kondensatoren, Widerständen, Spulen o. dgl., Verwendung finden, die ein aus einem Sockel und einem Deckel bestehendes Gehäuse besitzen. Zur Befestigung des Deckels am Sockel übergreift der Deckel den Sockel an der Oberseite sowie an der Seitenfläche wenigstens teilweise, und der Sockel weist an der dem Deckel abgewandten Unterseite Ausnehmungen auf, in die Ansätze am Deckel in Art einer Umbördelung derart eingreifen, daß die Ansätze im Sockel vollständig aufgenommen sind und nicht über die Unterseite des Sockels hinausragen.

### Bezugszeichen-Liste:

- 1:: elektrischer Schalter
- 2:: Gehäuse
- 3:: Sockel / Leiterplatte
- 4:: Deckel / Rahmen
- 5:: Kontaktsystem
- 6:: Betätigungsorgan
- 7:: Oberseite (des Sockels)
- 8:: Unterseite (des Sockels)
- 9:: Seitenfläche
- 10:: Ausnehmung (im Sockel)
- 11:: Ansatz (am Deckel)
- 12,13:: Festkontakt
- 14:: Schaltkontakt / Schnappscheibe
- 15, 16:: elektrischer Anschluß (für Festkontakt)
- 17:: Leuchtelement
- 18:: elektrischer Anschluß (für Leuchtelement)
- 19:: Leiterbahn
- 20:: Durchkontaktierung
- 21:: Druckknopf (von Betätigungsorgan)
- 22:: Balg (von Betätigungsorgan)
- 23:: Randfläche (von Betätigungsorgan)
- 24:: Ansatz (von Betätigungsorgan)
- 25:: Betätigungsfläche (am Druckknopf)
- 26:: Öffnung (im Deckel)
- 27:: Loch (in der Schnappscheibe)
- 28:: Auflagefläche (von Schnappscheibe)
- 29:: Rand (von Schnappscheibe)
- 30:: Dichtlippe (an Randfläche)

## Patentansprüche

1. Elektrischer Schalter, insbesondere in der Art einer Kurzhubtaste, mit einem aus einem Sockel (3) und einem Deckel (4) bestehenden Gehäuse (2), mit einem im Gehäuse (2) befindlichen Kontaktsystem (5) und mit einem Betätigungsorgan (6) zur schaltenden Einwirkung auf das Kontaktsystem (5), wobei das Kontaktsystem (5) aus Festkontakten (12, 13) und einem mittels des Betätigungsorgans (6) betätigbaren Schaltkontakt (14) besteht, wobei der Deckel (4) den Sockel (3) an der Oberseite (7) sowie an der Seitenfläche (9) wenigstens teilweise übergreift, wobei der Deckel (4) am Sockel (3) befestigt ist, wobei der Sockel (3) an der dem Deckel (4) abgewandten Unterseite (8) eine Ausnehmung (10) aufweist, und wobei ein Ansatz (11) am Deckel (4) in der Art einer Umbördelung in die Ausnehmung (10) derart eingreift, daß der Ansatz (11) im Sockel (3) vollständig aufgenommen ist, insbesondere allenfalls bündig mit der Unterseite (8) des Sockels (3) ist, **dadurch gekennzeichnet, daß** der Sockel (3) aus einer Leiterplatte besteht, und daß mit den Festkontakten (12, 13) in elektrischer Verbindung stehende, in der Art von Lötflächen ausgestaltete elektrische Anschlüsse (15, 16) an der Unterseite (8) des Sockels (3) angeordnet sind, derart daß der Schalter (1) in SMD(Surface Mounted Device)-Technik verarbeitbar ist.

2. Elektrischer Schalter nach Anspruch 1, **dadurch gekennzeichnet, daß** der Ansatz (11) am Deckel (4) in der Art einer von der Seitenfläche (9) zur Unterseite (8) reichenden umgebördelten Lasche ausgebildet ist, daß vorzugsweise der Deckel (4) sowie der Sockel (3) eine in etwa rechteckförmige Gestalt mit vier Seiten aufweisen, und daß weiter vorzugsweise vier Ansätze (11) am Deckel (4) in vier dazu korrespondierende Ausnehmungen (10) am Sockel (3) eingreifen, wobei insbesondere die Ansätze (11) sowie die Ausnehmungen (10) in etwa mittig den vier Seiten des Deckels (4) sowie des Sockels (3) zugeordnet sind.

3. Elektrischer Schalter nach Anspruch 1 oder 2, **dadurch gekennzeichnet, daß** die Festkontakte (12, 13) an der Oberseite (7) des Sockels (3) im Gehäuse (2) befindlich sind, und daß vorzugsweise der Schaltkontakt (14) als eine insbesondere aus Metall bestehende Schnappscheibe zur Überbrückung der Festkontakte (12, 13) ausgestaltet ist.

4. Elektrischer Schalter nach Anspruch 1, 2 oder 3, **dadurch gekennzeichnet, daß** elektrische Anschlüsse (18) für ein im Gehäuse (2) befindliches Leuchtelement (17), beispielsweise eine Leuchtdiode, an der Unterseite (8) des Sockels (3) angeordnet sind, und daß vorzugsweise die elektrischen Anschlüsse (18) in der Art von Lötflächen für die Verarbeitung in SMD(Surface Mounted Deviee)-Tochnik ausgestaltet sind.

5. Elektrischer Schalter nach einem der Ansprüche 1 bis 4, **dadurch gekennzeichnet, daß** die Festkontaktes (12, 13) als Leiterbahnflächen auf der Oberseite (7) des Sockels (3) ausgebildet sind, und daß vorzugsweise die elektrische Verbindung von dem elektrischen Anschluß (15, 16) an der Unterseite (8) des Sockels (3) zu dem Festkontakt (12, 13) an der Oberseite (7) des Sockels (3) mittels einer Leiterbahn (19) und/oder einer Durchkontaktierung (20) ausgestaltet ist.

6. Elektrischer Schalter nach einem der Ansprüche 1 bis 5, **dadurch gekennzeichnet, daß** das Betätigungsorgan (6) einen aus dem Gehäuse (2) ragenden Druckknopf (21) aufweist, daß vorzugsweise das Betätigungsorgan (6) eine auf der Oberseite (7) des Sockels (3) aufliegende Randfläche (23) aufweist, daß weiter vorzugsweise der Druckknopf (21) mit der Randfläche (23) über einen elastisch einknickbaren Balg (22) verbunden ist, und das noch weiter vorzugsweise der Druckknopf (21) mittels eines Ansatzes (24) auf den Schaltkontakt (14) einwirkt.

7. Elektrischer Schalter nach einem der Ansprüche 1 bis 6, **dadurch gekennzeichnet, daß** das Betätigungsorgan (6) wenigstens teilweise, insbesondere die Randfläche (23) sowie der Balg (22), aus elastomeren Kunststoff besteht, daß vorzugsweise der Druckknopf (21) wenigstens teilweise, insbesondere an dessen Betätigungsfläche (25) aus einem harten Kunststoff besteht, und daß weiter vorzugsweise das Betätigungsorgan (6) in einer Zwei-Komponenten-Technik aus elastomeren und harten Kunststoff hergestellt ist.

8. Elektrischer Schalter nach einem der Ansprüche 1 bis 7, **dadurch gekennzeichnet, daß** der Deckel (4) aus Metall besteht, und daß vorzugsweise der Deckel (4) in der Art eines Rahmens mit einer Öffnung (26) ausgestaltet ist, derart daß der Rahmen (4) zum einen die Randfläche (23) des Betätigungsorgans (6) profilartig übergreift sowie am Sockel (3) festhält und zum anderen den Durchtritt für den Balg (22) des Betätigungsorgans (6) gestattet.

9. Beleuchtbarer elektrischer Schalter nach einem der vorhergehenden Ansprüche, **dadurch gekennzeichnet, daß** die den Schaltkontakt bildende Schnappscheibe (14) mit einem Loch (27) versehen ist, daß das Leuchtelement (17) im Bereich des Lochs (27) auf der Oberseite (7) des Sockels (3) angeordnet ist, derart daß das vom Leuchtelement (17) abgestrahlte Licht wenigstens teilweise durch das Loch (27) in der Schnappscheibe (14) hindurchtreten kann, und daß vorzugsweise das Betätigungsorgan (6) wenigstens teilweise aus lichtdurchlässigem Material besteht.

10. Elektrischer Schalter nach einem der Ansprüche 1 bis 9, **dadurch gekennzeichnet, daß** die Schnappscheibe (14) mittels einer dem Loch (27) gegenüberliegenden Auflagefläche (28) in elektrischem Kontakt mit dem einen Festkontakt (12) steht, daß vorzugsweise der andere Festkontakt (13) ringförmig ausgestaltet sowie insbesondere korrespondierend zum Rand (29) um das Loch (27) angeordnet ist, daß weiter vorzugsweise das Leuchtelement (17) in etwa in der Mitte des ringförmigen Festkontaktes (13) angeordnet ist, und daß noch weiter vorzugsweise der Rand (29) um das Loch (27) an der Schnappscheibe (14) erhaben gegenüber der Auflagefläche (28) ausgestaltet ist, derart daß der erhabene Rand (29) bei Betätigung der Schnappscheibe (14) durch das Betätigungsorgan (6) schnappend in Anlage an den ringförmigen Festkontakt (13) gelangt.

11. Elektrischer Schalter nach einem der Ansprüche 1 bis 10, **dadurch gekennzeichnet, daß** der Ansatz (24) am Druckknopf (21) ringförmig ausgestaltet ist, und daß vorzugsweise der Ansatz (24) mit dem erhabenen Rand (29) um das Loch (27) der Schnappscheibe (14) zu deren Betätigung zusammenwirkt.

## Claims

1. An electric switch, in particular in the form of a short-stroke key, with a housing (2) consisting of a base (3) and a cover (4), with a contact system (5) located in the housing (2) and with an actuating element (6) for performing a switching action on the contact system (5), whereby the contact system (5) consists of fixed contacts (12, 13) and a switching contact (14) activated by means of the actuating element (6), whereby the cover (4) overlaps at least partly the base (3) on the upper side (7) and on the side surface (9), whereby the cover (4) is secured onto the base (3), whereby the base (3) on the lower side (8) facing away from the cover (4) comprises a recess (10), and whereby a shoulder (11) on the cover (4) connects in the form of a border with the recess (10) such that the shoulder (11) is completely mounted in the base (3), in particular is flush with the lower side (8) of the base (3), **characterised in that** the base (3) consists of a circuit board, and **in that** electric terminals (15, 16) that are in electrical connection with the fixed contacts (12, 13) and are designed in the form of soldering surfaces are arranged on the lower side (8) of the base (3), such that the switch (1) can be processed in SMD (Surface Mounted Device) technology.

2. The electric switch according to claim 1, **characterised in that** the shoulder (11) on the cover (4) is designed in the form of a bordered tab extending from the side surface (9) to the lower side (8), **in that** preferably the cover (4) and the base (3) have an approximately rectangular shape with four sides, and **in that** also preferably four shoulders (11) on the cover (4) connect with four corresponding recesses (10) on the base (3), whereby in particular the shoulders (11) and the recesses (10) are assigned roughly centrally to the four sides of the cover (4) and the base (3).

3. The electric switch according to claim 1 or 2, **characterised in that** the fixed contacts (12, 13) are located on the upper side (7) of the base (3) in the housing (2), and **in that** preferably the switching contact (14) is designed as snap disc made in particular of metal for bridging the fixed contacts (12, 13).

4. The electric switch according to claim 1, 2 or 3, **characterised in that** electric terminals (18) for a lighting element (17) located in the housing (2), for example a light-emitting diode, are arranged on the lower side (8) of the base (3), and **in that** preferably the electric terminals (18) are designed in the form of soldering surfaces for processing in SMD (Surface Mounted Device) technology.

5. The electric switch according to one of claims 1 to 4, **characterised in that** the fixed contacts (12, 13) are designed as conductor surfaces on the upper side (7) of the base (3), and **in that** preferably the electrical connection from the electric terminal (15, 16) on the lower side (8) of the base (3) to the fixed contact (12, 13) on the upper side (7) of the base (3) is formed by a conductor (19) and/or a through-plating (20).

6. The electric switch according to one of claims 1 to 5, **characterised in that** the actuating element (6) comprises a push-button (21) projecting out of the housing (2), **in that** preferably the actuating element (6) comprises an edge surface (23) lying on the upper side (7) of the base (3), **in that** also preferably the push-button (21) is connected to the edge surface (23) by means of an elastically bendable diaphragm (22), and **in that** also preferably the push-button (21) acts by means of a shoulder (24) on the switching contact (14).

7. The electric switch according to one of claims 1 to 6, **characterised in that** the actuating element (6) is made at least partly of elastomeric plastic, in particular the edge surface (23) and the diaphragm (22), **in that** preferably the push-button (21) is made at least partly, in particular on its activating surface (25), of a hard plastic, and **in that** also preferably the actuating element (6) is produced in a two-component technique of elastomeric and hard plastic.

8. The electric switch according to one of claims 1 to 7, **characterised in that** the cover (4) is made of metal, and **in that** preferably the cover (4) is designed in the form of a frame with an opening (26), such that the frame (4), on the one, hand overlaps in a profile-like manner the edge surface (23) of the actuating element (6) and secures onto the base (3), and, on the other hand, allows the passage of the diaphragm (22) of the actuating element (6).

9. The illuminable electric switch according to one of the preceding claims, **characterised in that** the snap disc (14) forming the switching contact is provided with a hole (27), **in that** the lighting element (17) is arranged in the region of the hole (27) on the upper side (7) of the base (3), such that the light radiated by the lighting element (17) can pass at least partly through the hole (27) in the snap disc (14), and **in that** preferably the actuating element (6) is made at least partly from a light-permeable material.

10. The electric switch according to one of claims 1 to 9, **characterised in that** the snap disc (14) by means of a bearing surface (28) lying opposite the hole (27) is in electrical contact with one fixed contact (12), **in that** preferably the other fixed contact (13) is designed to be annular and is arranged in particular corresponding to the edge (29) around the hole (27), **in that** also preferably the lighting element (17) is arranged approximately in the middle of the annular fixed contact (13), and **in that** also preferably the edge (29) around the hole (27) on the snap disc (14) is designed to be raised relative to the bearing surface (28), such that the raised edge (29) on activating the snap disc (14) by the activating element (6) snaps to bear against the annular fixed contact (13).

11. The electric switch according to one of claims 1 to 10, **characterised in that** the shoulder (24) on the push-button (21) is designed to be annular, and **in that** preferably the shoulder (24) cooperates with the raised edge (29) about the hole (27) of the snap disc (14) for the activation thereof.

## Revendications

1. Commutateur électrique notamment en forme de commutateur à course réduite comportant un boîtier (2) formé d'un socle (3) et d'un couvercle (4), un système de contacts (5) logé dans le boîtier (2) et un organe d'actionnement (6) pour commuter le système de contacts (5),
- le système de contacts (5) se composant de contacts fixes (12, 13) et d'un contact de commutation (14) actionné par l'organe d'actionnement (6),
- le couvercle (4) chevauchant au moins en partie la face supérieure (7) et les surfaces latérales (9) du socle (3),
- le couvercle (4) étant fixé au socle (3),
- le socle (3) ayant une cavité (10) sur sa face inférieure (8) non tournée vers le couvercle (4), et
- une patte (11) du couvercle (4) pénétrant dans la cavité (10) à la manière d'un sertissage de façon que cette patte (11) soit logée complètement dans le socle (3) et que notamment dans tous les cas elle soit à niveau avec la face inférieure (8) du socle (3),
**caractérisé en ce que**
- le socle (3) se compose d'une plaque de circuit, et
- des branchements électriques (15, 16) réalisés sous la forme de surface de soudage en liaison électrique avec les contacts fixes (12, 13) sont prévus sur la face inférieure (8) du socle (3) pour que le commutateur (1) puisse s'utiliser en technique SMD (technique de composants montés en surface).

2. Commutateur électrique selon la revendication 1,
**caractérisé en ce que**
- la patte (11) est réalisée sur le couvercle (4) à la manière d'une patte rabattue à partir de la surface latérale (9) pour atteindre la face inférieure (8),
- de préférence le couvercle (4) et le socle (3) ont une forme sensiblement rectangulaire à quatre côtés, et
- en outre de manière préférentielle, le couvercle (4) comporte quatre pattes (11) pénétrant dans quatre cavités (10) correspondantes du socle (3),
- en particulier les pattes (11) et les cavités (10) sont situées sensiblement au milieu des quatre côtés du couvercle (4) et du socle (3).

3. Commutateur électrique selon la revendication 1 ou 2,
**caractérisé en ce que**
- les contacts fixes (12, 13) sont situés sur la face supérieure (7) du socle (3) dans le boîtier (2), et
- de préférence le contact de commutation (14) est réalisé sous la forme d'une rondelle à déclic notamment en métal pour ponter les contacts fixes (12, 13).

4. Commutateur électrique selon la revendication 1, 2 ou 3,
**caractérisé en ce que**
- les branchements électriques (18) d'un élément lumineux (17) logé dans le boîtier (2) de tel que par exemple une diode émettrice de lumière sont situés sur la face inférieure (8) du socle (3), et
- de manière préférentielle, les branchements électriques (18) sont réalisés sous la forme de surfaces de soudage pour le traitement technique SMD (technique de montage des composants en surface).

5. Commutateur électrique selon l'une des revendications 1 à 4,
**caractérisé en ce que**
- les contacts fixes (12, 13) sont réalisés sous la forme de surfaces de chemins conducteurs sur la face supérieure (7) du socle (3), et
- de préférence la liaison électrique entre le branchement électrique (15, 16) sur la face inférieure (8) du socle (3) et le contact fixe (12, 13) sur la face supérieure (7) du socle (3) est réalisée à l'aide d'un chemin conducteur (19) et/ou d'un contact traversant (20).

6. Commutateur électrique selon l'une des revendications 1 à 5,
**caractérisé en ce que**
- l'organe d'actionnement (6) comporte un bouton poussoir (21) dépassant du boîtier (2),
- de préférence l'organe d'actionnement (6) présente une surface marginale (23) s'appuyant sur la face supérieure (7) du socle (3), et
- en outre de préférence le bouton poussoir (21) est relié à la surface marginale (23) par un soufflet élastique (22) susceptible de fléchir, et en plus de préférence le bouton poussoir (2 1) vient en prise avec le contact de commutation (14) par l'intermédiaire d'un prolongement (24).

7. Commutateur électrique selon l'une des revendications 1 à 6,
**caractérisé en ce que**
- l'organe d'actionnement (6) est réalisé au moins en partie, notamment au niveau de la surface marginale (23) et du soufflet (22), en une matière plastique élastomère,
- de préférence le bouton poussoir (21) est réalisé au moins en partie notamment au niveau de sa surface d'actionnement (25), en une matière plastique dure, et
- en outre de préférence l'organe d'actionnement (6) est réalisé selon une technique à deux composants en un élastomère et en une matière plastique dure.

8. Commutateur électrique selon l'une des revendications 1 à 7,
**caractérisé en ce que**
- le couvercle (4) est en métal, et
- de préférence le couvercle (4) est réalisé sous la forme d'un cadre muni d'une ouverture (26) de façon que ce cadre (4) d'une part chevauche à la manière d'un profil la surface marginale (23) de l'organe d'actionnement (6) et maintienne fermement le socle (3) et d'autre part permette le passage du soufflet (22) de l'organe d'actionnement (6).

9. Commutateur électrique pouvant être éclairé selon l'une des revendications 1 à 8,
**caractérisé en ce que**
- la rondelle à déclic (14) qui constitue le contact de commutation est munie d'un orifice (27),
- l'élément lumineux (17) est monté au niveau de l'orifice (27) sur la face supérieure (7) du socle (3) de façon que la lumière émise par l'élément lumineux (17) puisse traverser au moins en partie l'orifice (27) dans le disque d'enclipsage (14), et
- de préférence l'organe d'actionnement (6) est réalisé au moins en partie en un matériau transparent à la lumière.

10. Commutateur électrique selon l'une des revendications 1 à 9,
**caractérisé en ce que**
- la rondelle à déclic (14) est en contact électrique avec l'un des contacts fixes (12) par l'intermédiaire d'une surface d'appui (28) située à l'opposé de l'orifice (27),
- de préférence l'autre contact fixe (13) est réalisé sous une forme annulaire et est monté notamment en correspondance avec le bord (29) autour de l'orifice (27),
- en outre de préférence l'élément lumineux (17) est situé sensiblement au milieu du contact fixe de forme annulaire (13), et
- encore en outre de préférence, le bord (29) autour de l'orifice (27) est relevé par rapport à la rondelle à déclic (14) vis-à-vis de la surface d'appui (28) de façon que le bord relevé (29) arrive par déclic en appui contre le contact fixe annulaire (13) lorsqu'on actionne le disque d'enclipsage (14) par l'intermédiaire de l'organe d'actionnement (6).

11. Commutateur électrique selon l'une des revendications 1 à 10,
**caractérisé en ce que**
le prolongement (24) du bouton poussoir (21) a une forme annulaire et de préférence le prolongement (24) coopère avec le bord relevé (29) autour de l'orifice (27) de la rondelle à déclic (14) pour son actionnement.
